# EUROPÄISCHE PATENTSCHRIFT

(11) **EP 0 920 044 B1**
(45) Veröffentlichungstag und Bekanntmachung des Hinweises auf die Patenterteilung: **16.06.2004**
(21) Anmeldenummer: 98116171.4
(22) Anmeldetag: 27.08.1998
(51) Int. Cl.: H01H 37/54, H01H 1/50

(54) **Schalter mit einem temperaturabhängigen Schaltwerk**
Switch with a temperature sensitive switching mechanism
Interrupteur avec un mécanisme de commutation sensible à la température

(30) Priorität: 27.11.1997 DE 19752581
(43) Veröffentlichungstag der Anmeldung: 02.06.1999
(73) Patentinhaber: Hofsäss, Marcel, 75305 Neuenbürg (DE)
(72) Erfinder: Hofsäss, Marcel, 75305 Neuenbürg (DE)
(74) Vertreter: Otten, Hajo, Dr.-Ing.

(56) Entgegenhaltungen:
- EP-A- 0 756 301
- EP-A- 0 756 302
- DE-A- 19 609 310
- PATENT ABSTRACTS OF JAPAN vol. 1995, no. 05, 30. Juni 1995 (1995-06-30) & JP 07 045169 A (MURATA MFG CO LTD), 14. Februar 1995 (1995-02-14)

## Beschreibung

Die vorliegende Erfindung betrifft einen Schalter mit einem ein temperaturabhängiges Schaltwerk aufnehmenden Gehäuse, das ein erstes Gehäuseteil, an dessen innerem Boden eine mit einem ersten Außenanschluß verbundene erste Elektrode angeordnet ist, sowie ein das erste Gehäuseteil verschließendes zweites Gehäuseteil aufweist, das eine mit einem zweiten Außenanschluß verbundene zweite Elektrode umfaßt, wobei das Schaltwerk in Abhängigkeit von seiner Temperatur eine elektrisch leitende Verbindung zwischen der ersten und der zweiten Elektrode herstellt.

Ein derartiger Schalter ist aus der DE 196 09 310 A1 bekannt.

Bei dem bekannten Schalter ist das erste Gehäuseteil aus Isoliermaterial gefertigt, in das die erste Elektrode durch Umspritzen oder Vergießen als integraler Bestandteil eingebettet ist. Dieses erste Gehäuseteil wird durch ein zweites Gehäuseteil in Form eines aus elektrisch leitfähigem Material bestehenden Bodens verschlossen, dessen Innenseite als zweite Elektrode wirkt.

Beide Elektroden sind sozusagen scheibenförmige Blechteile, an denen einstückig Ansätze ausgebildet sind, die als Außenanschlüsse des Schalters dienen. Das Bodenteil liegt dabei auf einer Schulter des ersten Gehäuseteiles auf und wird durch einen heißverprägten Ring an diesem gehalten.

Zwischen den beiden Elektroden ist im Inneren des so gebildeten Gehäuses ein übliches Bimetall-Schaltwerk angeordnet, dessen Federscheibe sich mit ihrem Rand auf dem Bodenteil abstützt und das von ihr getragene bewegliche Kontaktteil unterhalb der Schalttemperatur gegen einen nach innen vorspringenden Gegenkontakt an der anderen Elektrode drückt. Über das bewegliche Kontaktteil ist wie üblich eine Bimetall-Schnappscheibe gestülpt, die unterhalb ihrer Schalttemperatur kräftefrei ist und bei einer Temperaturerhöhung über ihren Schaltpunkt hinaus das bewegliche Kontaktteil gegen die Kraft der Federscheibe von dem Gegenkontakt abhebt und dadurch die elektrische Verbindung zwischen den beiden Außenanschlüssen öffnet.

Der insoweit beschriebene, bekannte Schalter ist äußerst robust und weist sehr geringe Außenabmaße auf, weshalb er nicht nur universell sondern insbesondere dort einsetzbar ist, wo wenig Montageraum zur Verfügung steht, also z.B. in Spulen von Transformatoren oder Elektromotoren. Über das Bodenteil ist dieser Schalter an ein zu überwachendes Gerät thermisch sehr gut angekoppelt, so daß eine Temperaturerhöhung des Gerätes sich unmittelbar in das Innere des Schalters überträgt und dort zu einer entsprechenden Erhöhung der Temperatur der Bimetall-Schnappscheibe führt. Derartige Schalter werden in Reihe zwischen das zu schützende Gerät sowie eine Stromversorgung geschaltet, so daß der Betriebsstrom des zu schützenden Gerätes durch den Schalter fließt, der diesen Strom bei einer unzulässigen Temperaturerhöhung folglich abschaltet.

Häufig ist es jedoch erforderlich, neben der Temperatur des zu schützenden Gerätes auch den Betriebsstrom auf die Einhaltung einer bestimmten Obergrenze hin zu überwachen, um das Gerät bereits vor Einsetzen der Temperaturerhöhung abschalten zu können. Insbesondere bei Elektromotoren kommt es nämlich häufig vor, daß aufgrund äußerer Einwirkungen der Rotor steht bzw. sich nur sehr langsam dreht, was zunächst zu einer Erhöhung des Betriebsstromes führt, was wiederum eine Erhöhung der Temperatur des Gerätes zur Folge hat. Wenn jetzt bereits der erhöhte Stromfluß zu einem Abschalten des Gerätes führt, so wird die unzulässige Temperaturerhöhung ganz vermieden, was natürlich von Vorteil ist.

Diese Schutzfunktion eines Schalters mit temperaturabhängigem Schaltwerk wird "stromabhängiges" Schalten genannt und dadurch bewirkt, daß zu dem Schaltwerk ein Serienwiderstand in Reihe geschaltet wird, der ebenfalls von dem Betriebsstrom des zu schützenden Gerätes durchflossen wird. Durch die Wahl des Widerstandswertes dieses Serienwiderstandes sowie dessen thermische Ankopplung an den Schalter führt ein bestimmter Stromfluß durch den Schalter und damit den Serienwiderstand zur Entwicklung einer bestimmten Wärmemenge, die wiederum den Schalter und damit die Bimetall-Schnappscheibe definiert erwärmt. Über den Widerstandswert kann damit eine obere Grenze für den Betriebsstrom vorbestimmt werden. Übersteigt der Betriebsstrom diesen Wert, so wird durch die in dem Serienwiderstand entwickelte Wärme die Bimetall-Schnappscheibe über ihre Schalttemperatur hinaus erhöht, so daß der Schalter sich bereits öffnet, bevor das zu schützende Gerät sich unzulässig erwärmt hat.

Ein derartiger Schalter ist aus der DE 43 36 564 A1 bekannt. Dieser Schalter umfaßt zunächst ein gekapseltes Bimet. l-Schaltwerk, das in einem zweiteiligen Metallgehäuse untergebracht ist, wie es bspw. aus der DE 21 21 802 A1 bekannt ist.

Dieser gekapselte Schalter ist nun auf einem Keramikträger angeordnet, auf dem ein Dickschichtwiderstand vorhanden ist, der über Leiterbahnen mit dem leitenden Unterteil des gekapselten Schaltwerkes verbunden ist. Das andere Ende des Widerstandes ist mit einem Lötfleck verbunden, an den eine erste Anschlußlitze angelötet wird. Die zweite Anschlußlitze ist an das elektrisch leitende Deckelteil des gekapselten Schaltwerkes angelötet.

Obwohl der bekannte Schalter zufriedenstellend ein stromabhängiges Schalten ermöglicht und gleichzeitig eine Temperaturüberwachung erlaubt, weist er doch eine Reihe von Nachteilen auf.

Zum einen ist der Keramikträger mechanisch nicht belastbar, beim Transport als Schüttgut treten Haarrisse auf, die bei einer Eingangskontrolle nur mit einem Mikroskop erkannt werden können. Durch das Anlöten der Litze an den Keramikträger lösen sich häufig die Leiterbahnen. Durch diese Problematik ist ein erhöhter Kontroll- und Prüfaufwand erforderlich, der die Preisbildung des Produktes in entsprechende Höhe treibt. Ein weiterer Nachteil ist die geringe Druckstabilität dieser Konstruktion, die für ein Einwickeln in Wicklungen von Transformatoren oder Elektromotoren nicht geeignet ist.

Andererseits findet dieser bekannte Schalter weite Anwendung, weil die Aufbringung eines Widerstandes mit definiertem Widerstandswert auf einem Keramikträger eine gut beherrschte Technik ist, hier werden z.B. Dickschichtwiderstände verwendet.

Eine weitere Funktion, die bei temperaturabhängigen Schaltern gewünscht wird, ist die sogenannte Selbsthaltung, bei der ein Parallelwiderstand bei geöffnetem Schaltwerk von einem Reststrom durchflossen wird, der eine hinreichende Wärme entwikkelt, um das Schaltwerk geöffnet zu halten. Bei geschlossenem Schaltwerk wird der Parallelwiderstand durch dieses überbrückt, so daß er jetzt keine Funktion ausübt. Wird das Schaltwerk jedoch geöffnet, weil entweder die Temperatur des Gerätes oder die Temperatur eines Serienwiderstandes infolge eines erhöhten Betriebsstromes dazu geführt haben, daß die Bimetall-Schnappscheibe umspringt, so übernimmt der Parallelwiderstand jetzt einen Reststrom und entwickelt infolgedessen eine hinreichende Wärme, um das Schaltwerk geöffnet zu halten. Dadurch wird ein wiederholtes Takten des Schalters verhindert, nach dem Abkühlen des geschützten Gerätes kann der Schalter nicht wieder schließen, wodurch sich das Gerät wieder unzulässig erwärmen könnte.

Die Wahl der Widerstandswerte von Parallelwiderstand sowie ggf. Serienwiderstand ist dabei so, daß der Serienwiderstand einen sehr geringen ohmschen Wert annimmt, um den Stromfluß möglichst wenig zu beeinflussen, während der Parallelwiderstand einen deutlich größeren Wert aufweist, um die Stärke des Reststromes deutlich zu beschränken, also das Gerät vor einem zu hohen Betriebsstrom zu schützen.

Eine derartige Selbsthaltefunktion ist ebenfalls bei dem aus der DE 43 36 564 A1 bekannten Schalter realisiert. Dort ist auf dem Keramikträger ein PTC-Baustein vorgesehen, der einen Endes mit der zweiten Anschlußlitze und anderen Endes mit Leiterbahnen verlötet ist, die mit dem Unterteil des gekapselten Schaltwerkes verbunden sind.

Auf diese Weise ist der PTC-Baustein elektrisch parallel zu dem zweiteiligen, gekapselten Gehäuse und damit zu dem temperaturabhängigen Schaltwerk angeordnet, so daß er im geschlossenen Schaltwerkszustand durch dieses überbrückt wird und es im geöffneten Zustand des Schaltwerkes aufheizt.

Bei dem bekannten Schalter ist auch die Selbsthaltefunktion zufriedenstellend realisiert, es können jedoch fertigungstechnisch bedingte Probleme auftreten, wenn der bekannte Schalter nicht von Fachkräften montiert wird. So ist es bekannt, daß beim verlöten von PTC-Bausteinen deren Temperaturkurve beeinflußt wird, wobei durch unsachgemäßes Löten auch mechanische Schäden an dem PTC-Baustein hervorgerufen werden können.

Die Fertigung des bekannten Schalters ist somit nicht nur sehr lohnintensiv, bei Einsatz von Aushilfskräften kann auch ein entsprechender Ausschuß auftreten.

Aus der EP 0 756 302 ist ein weiterer Schalter bekannt, bei dem ein Parallelwiderstand vorgesehen sein kann, um für eine Selbsthaltefunktion zu sorgen. Der bekannte Schalter ist als Baukasten aufgebaut, er weist mehrere Bauelemente auf, die je nach Anforderung unterschiedlich ausgestaltet sein können.

Der Schalter umfaßt ein aus elektrisch leitfähigem Material gefertigtes Unterteil sowie ein ebenfalls elektrisch leitfähiges Deckelteil, das durch eine Isoliermanschette von dem Unterteil elektrisch isoliert ist. Das Deckelteil stützt sich auf einem Ring ab, der als Isolator oder PTC-Baustein ausgebildet sein kann. Dieser Ring liegt auf einer elektrisch leitenden Scheibe auf, die wiederum sich auf einem weiteren elektrisch leitenden Ring abstützt, der auf einer Platte aufliegt, die als Kurzschlußteil oder als Serienwiderstand ausgebildet sein kann.

Der bekannte Schalter ist konstruktiv aufwendig, die einzelnen Bauteile sind speziell auf den Schalter abgestimmt.

Vor diesem Hintergrund ist es Aufgabe der vorliegenden Erfindung, den eingangs genannten Schalter derart weiterzubilden, daß er auf konstruktiv einfache Weise mit zumindest einer weiteren Funktion versehen wird.

Bei dem eingangs genannten Schalter wird diese Aufgabe erfindungsgemäß dadurch gelöst, daß in dem Gehäuse geometrisch und elektrisch zwischen den beiden Elektroden ein Parallelwiderstand angeordnet ist, das erste Gehäuseteil aus Isoliermaterial gefertigt ist, in dem die erste Elektrode unverlierbar gehalten ist, und in dem ersten Gehäuseteil eine durchgehende Öffnung vorgesehen ist, die sich von der ersten zu der zweiten Elektrode erstreckt und einen PTC-Baustein aufnimmt, der als Parallelwiderstand mit beiden Elektroden verbunden ist.

Die der Erfindung zugrunde liegende Aufgabe wird auf diese Weise vollkommen gelöst.

Der Erfinder der vorliegenden Anmeldung hat nämlich erkannt, daß es nicht erforderlich ist, den Parallelwiderstand außerhalb des Gehäuses des Schalters auf einem gesonderten Träger anzuordnen, sondern daß dieser sowohl elektrisch als auch geometrisch zwischen den beiden Elektroden plaziert werden kann. Der Parallelwiderstand ist damit von außen nicht mehr zugänglich, also vor mechanischen Einwirkungen geschützt. Ein weiterer Vorteil liegt darin, daß gesonderte Lötmaßnahmen wie beim Stand der Technik für den Parallelwiderstand nicht erforderlich sind, so daß Verschiebungen der Temperaturkurve eines PTC-Bausteines vermieden werden.

Der Erfinder der vorliegenden Anmeldung hat erkannt, daß der PTC-Baustein noch in das Gehäuse des gattungsbildenden Schalters integriert werden kann, weil ein PTC-Baustein mit deutlich geringeren Abmaßen einsetzbar ist, wenn zwischen Parallelwiderstand und temperaturabhängigem Schaltwerk kein zweiteiliges Metallgehäuse vorhanden ist. Bei dem PTC-Baustein ist lediglich darauf zu achten, daß er eine Höhe von mindestens 2 mm aufweist, damit der erforderliche Abstand für die Spannungsfestigkeit zwischen den beiden Elektroden erhalten bleibt.

Insbesondere ist von Vorteil, daß die Isolation des PTC-Bausteines sozusagen automatisch erfolgt, wobei während der Fertigung des neuen Schalters lediglich ein Stück PTC-Keramik in die vorgesehene Öffnung eingelegt werden muß, die einen Endes ja bereits durch die integrale erste Elektrode verschlossen ist. Danach wird die zweite Elektrode angebracht, wodurch die Öffnung auch an der zweiten Seite verschlossen wird und gleichzeitig eine Kontaktierung mit dem PTC-Baustein erfolgen kann. Insgesamt läßt sich der neue Schalter also sehr einfach montieren, bei dem bisherigen Fertigungsprozeß für den gattungsbildenden Schalter ist lediglich als weitere Maßnahme ein Schritt vorzusehen, bei dem der PTC-Baustein in die Öffnung eingelegt wird. Als weitere Änderung muß bei der Fertigung des Gehäuses aus Isoliermaterial das Werkzeug so geändert werden, daß die Öffnung automatisch erstellt wird.

Dabei ist es dann bevorzugt, wenn an einer der beiden Elektroden eine Federzunge vorgesehen ist, die den PTC-Baustein gegen die andere Elektrode drückt.

Bei dieser Maßnahme ist von Vorteil, daß eine sichere Kontaktierung des PTC-Bausteines mit beiden Elektroden erfolgt, wobei durch die Federkraft der Federzunge verhindert wird, daß auf den PTC-Baustein zu starke mechanische Belastungen ausgeübt werden.

Durch den neuen Schalter werden jetzt die beim Stand der Technik im Zusammenhang mit dem Verlöten von PTC-Bausteinen bekannten Nachteile vermieden, der PTC-Baustein wird nämlich weder elektrisch noch mechanisch beeinflußt, während er elektrisch und geometrisch zwischen den beiden Elektroden angeordnet wird.

Weiter ist es bevorzugt, wenn die erste Elektrode in dem ersten Gehäuseteil durch Vergießen oder Umspritzen bei der Herstellung des Gehäuseteiles derart unverlierbar gehalten ist, daß sie integraler Bestandteil dieses Gehäuseteiles ist, wobei vorzugsweise das zweite Gehäuseteil ein elektrisch leitendes Bodenteil ist, dessen innerer Boden als zweite Elektrode wirkt.

Diese Maßnahmen sind an sich bei dem eingangs genannten Schalter bereits verwirklicht, sie ermöglichen ein sehr druckfestes, leicht zu fertigendes Gehäuse mit geringen Abmaßen. In das aus Isoliermaterial gefertigte Gehäuseteil, in das die erste Elektrode eingebettet ist, muß jetzt lediglich noch der PTC-Baustein eingelegt werden, bevor dann das Bodenteil montiert wird, wodurch der PTC-Baustein automatisch elektrisch an beiden Seiten kontaktiert wird. Auf diese Weise kann ein Schalter sowohl mit als auch ohne Selbsthaltung gefertigt werden, wobei im letzteren Falle die Einlagefläche für den PTC-Baustein nicht besetzt wird. Daraus ergibt sich der Vorteil, daß verschiedene Produkte mit gänzlich anderen Funktionen und Anwendungen durch die einfache Weglassung oder Hinzufügung eines Bauteiles über den selben Fertigungsautomaten laufen können. Dies war bisher so nicht möglich, da die Integration von Widerständen für die Selbsthaltung immer aufwendige Sonderadaptionen bzw. -konstruktionen erfordert hat.

In einer Weiterbildung ist es dann bevorzugt, wenn der Schalter einen Keramikträger umfaßt, der auf das Schaltwerk zu weisend an einer der beiden Elektroden angeordnet ist und einen Serienwiderstand trägt, der einen Endes mit der Elektrode und anderen Endes mit einem Gegenkontakt für das Schaltwerk verbunden ist, wobei vorzugsweise die erste Elektrode eine auf das Schaltwerk zu weisende Planfläche aufweist, an der der Keramikträger befestigt und mit der der Serienwiderstand elektrisch verbunden ist.

Diese Maßnahme ist konstruktiv von Vorteil, für den Serienwiderstand sowie dessen geometrische Anordnung wird die gut beherrschte Keramiktechnik verwendet, auf der ein gut einzustellender Serienwiderstand angeordnet wird. Da jetzt aber keine Litze mehr an den Keramikträger angelötet werden muß und er außerdem durch das Gehäuse mechanisch geschützt wird, kann ein sehr dünner Träger verwendet werden, so daß die Außenabmaße des bekannten Schalters nicht oder nur unwesentlich verändert werden müssen.

Statt des bisherigen vorspringenden Gegenkontaktes wird bei der ersten Elektrode jetzt eine Planfläche verwendet, auf die der Keramikträger aufgelegt wird. Wegen der planen Auflage wird der Keramikträger mechanisch durch das Schaltwerk kaum belastet, so daß dieser einschließlich des auf ihm vorgesehenen Serienwiderstandes sowie des auf ihm angeordneten Gegenkontaktes keine größere Dicke aufweisen muß als der Gegenkontakt bei dem Schalter aus dem Stand der Technik. Dies bedeutet jedoch, daß der Schalter seine ursprünglichen Abmaße beibehalten kann, wobei lediglich die erste Elektrode eine andere Form aufweisen muß, statt des Gegenkontaktes ist an ihr eine Planfläche vorzusehen, an der der Keramikträger befestigt wird. Der Keramikträger kann'dabei eine Durchkontaktierung für den Serienwiderstand aufweisen und so auf die Planfläche aufgeklebt werden, daß die Durchkontaktierung gleichzeitig mit dieser Elektrode elektrisch kontaktiert wird.

Andererseits ist es jedoch bevorzugt, wenn der Keramikträger zumindest ein vorzugsweise lasergelochtes Durchgangsloch aufweist, durch das hindurch er an die Elektrode angelötet und der Serienwiderstand elektrisch mit dieser verbunden wird.

Diese Maßnahme ist konstruktiv von Vorteil, es ist nämlich nur ein Arbeitsgang erforderlich, um sowohl die mechanische als auch die elektrische Verbindung herzustellen. Die lasergelochten Durchgangslöcher werden mit einem gesicherten Verfahren hergestellt, bei dem der Keramikträger nicht springt, so daß der im Stand der Technik im Zusammenhang mit Keramikträgern und deren Weiterverarbeitung immer wieder auftretende hohe Ausschuß vermieden wird. Zusätzlich können diese Keramikträger statt als Schüttgut noch magaziniert angeliefert werden, um weitere Beschädigungen der Keramikträger zu vermeiden.

Dabei ist es weiter bevorzugt, wenn das Schaltwerk eine elektrisch leitende Federscheibe umfaßt, die ein bewegliches Kontaktteil trägt und gegen eine Bimetall-Schnappscheibe arbeitet, die etwa mittig auf dem beweglichen Kontaktteil sitzt, wobei sich die Federscheibe mit ihrem Rand an der einen Elektrode abstützt und das bewegliche Kontaktteil gegen die andere Elektrode drückt, wenn sich das Schaltwerk unterhalb seiner Ansprechtemperatur befindet.

Diese Maßnahme ist an sich ebenfalls bekannt, sie ermöglicht ein sich selbst ausrichtendes Bimetall-Schaltwerk, bei dem die Bimetall-Schnappscheibe unterhalb ihrer Schalttemperatur kräftefrei ist, so daß sich die Schalttemperatur durch mechanische Belastung nicht verschieben kann. Im Zusammenhang mit dem Keramikträger ergibt sich hier der weitere Vorteil der einfachen Kontaktierung des Serienwiderstandes. Wie bereits erwähnt, ist dieser nämlich einen Endes mit der ersten Elektrode und anderen Endes mit einem Gegenkontakt verbunden, auf den die Federscheibe das bewegliche Kontaktteil drückt, so daß der Serienwiderstand elektrisch in Reihe zwischen die erste Elektrode und die Federscheibe geschaltet ist, die wiederum mit der zweiten Elektrode verbunden ist, so daß zwischen den beiden Außenanschlüssen des Schalters nun eine Reihenschaltung aus Serienwiderstand und Bimetall-Schaltwerk angeordnet ist.

Erfindungsgemäß kann der gattungsbildende Schalter somit einerseits mit einem Parallelwiderstand versehen werden, der in ein Durchgangsloch des Isoliermaterialgehäuses eingelegt wird und an beiden Enden mit den Elektroden in Kontakt ist, wobei andererseits zusätzlich durch die Keramikplatte auch ein Serienwiderstand vorgesehen sein kann, der für stromabhängiges Schalten sorgt. Damit konnte der gattungsbildende Schalter auf überraschend einfache Weise so weitergebildet werden, daß ohne umfangreiche Änderungen an seinem Fertigungsprozeß eine Selbsthaltefunktion und ggf. noch ein stromabhängiges Schalten vorgesehen werden.

Weitere Merkmale und Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der beigefügten Zeichnung dargestellt und wird in der nachfolgenden Beschreibung näher erläutert. Es zeigen:
- Fig. 1: den neuen Schalter in einer schematischen Schnittdarstellung längs der Linie I-I aus Fig. 2; und
- Fig. 2: eine Draufsicht auf den Schalter aus Fig. 1.

In Fig. 1 ist in einer schematischen Seitenansicht ein neuer Schalter 10 dargestellt, der ein temperaturabhängiges Schaltwerk 11 umfaßt, das in einem Gehäuse 12 angeordnet ist.

Das Gehäuse 12 weist ein elektrisch leitendes Bodenteil 14 sowie ein becherartiges Deckelteil 15 aus Isoliermaterial auf, das einen Ringraum 16 beinhaltet, in den das temperaturabhängige Schaltwerk 11 eingelegt ist.

Das Schaltwerk 11 umfaßt ein bewegliches Kontaktteil 17, das von einer Federscheibe 18 getragen wird und über das eine Bimetall-Schnappscheibe 19 gelegt ist.

Das elektrisch leitende Bodenteil 14 bildet mit seiner Innenseite eine Elektrode 20, auf der sich die Federscheibe 18 mit ihrem Rand 21 abstützt. Das scheibenförmige Bodenteil 14 geht integral in einen ersten Außenanschluß 22 über, der somit elektrisch leitend mit der Federscheibe 18 und damit mit dem beweglichen Kontaktteil 17 verbunden ist.

Ein zweiter Außenanschluß 23 des Schalters 10 ist integral mit einer umspritzten Elektrode 24 verbunden, die an einem inneren Boden 15a des Deckelteiles 15 angeordnet ist. Das Deckelteil 15 wird um die ebenfalls scheibenförmige Elektrode 24 herum gespritzt, so daß diese unverlierbar in das Deckelteil 15 eingebettet ist. Die Anordnung ist dabei so getroffen, daß die Elektrode 24 eine auf das Schaltwerk 11 zu weisende Planfläche 25 aufweist, an der eine Keramikscheibe 26 angeordnet ist, die einen festen Gegenkontakt 27 für das bewegliche Kontaktteil 17 trägt.

Die Keramikscheibe 26 weist lasergelochte Durchgänge 28 auf, über die sie mit Hilfe von Lötpunkten 29 an der Elektrode 24 befestigt ist. In noch zu beschreibender Weise ist zwischen den Lötpunkten 29 sowie dem Gegenkontakt 27 ein Serienwiderstand angeordnet.

Durch diese Anordnung liegt zwischen den beiden Außenanschlüssen 22, 23 eine Reihenschaltung aus Schaltwerk 11 sowie Serienwiderstand. In dem in Fig. 1 gezeigten Schaltzustand befindet sich die Bimetall-Schnappscheibe 19 unterhalb ihrer Schalttemperatur, so daß die Federscheibe 18 das bewegliche Kontaktteil 17 gegen den festen Gegenkontakt 27 drückt, so daß ein das Schaltwerk 10 durchfließender Betriebsstrom eines zu schützenden elektrischen Gerätes den Serienwiderstand durchfließt und aufheizt. In Abhängigkeit von dem Widerstandswert des Serienwiderstandes sowie der Stärke des fließenden Stromes erhitzt die in dem Serienwiderstand entwickelte Ohm'sche Wärme die in Fig. 1 kräftefreie Bimetall-Schnappscheibe 19 so weit, daß sie gegen die Kraft der Federscheibe 18 das bewegliche Kontaktteil 17 von dem festen Gegenkontakt 27 abhebt und den Strom somit unterbricht.

Es sei noch erwähnt, daß die Elektrode 24 mit ihrer Planfläche 25 in einen Ringraum 30 hinein weist, in den nach dem Einspritzen der Elektrode 24 in das Deckelteil 15 die Keramikscheibe 26 eingelegt wird, woraufhin dann durch die Lötpunkte 29 sowohl eine mechanische als auch eine elektrische Verbindung zu der Elektrode 24 hergestellt wird. Danach wird das Schaltwerk 11 in den Ringraum 16 eingelegt, woraufhin dann das Bodenteil 14 aufgelegt und durch einen Rand 31 an dem Deckelteil 15 befestigt wird.

Neben dem Schaltwerk 11 ist in dem becherartigen Deckelteil 15 ein Parallelwiderstand 33 vorgesehen, der geometrisch und elektrisch zwischen den beiden Elektroden 20, 24 angeordnet ist und für eine Selbsthaltefunktion sorgt, wie dies eingangs bereits beschrieben wurde.

In dem Deckelteil 15 ist eine durchgehende Öffnung 34 vorgesehen, die sich zwischen den beiden Elektroden 20, 24 erstreckt und einen PTC-Baustein 35 aufnimmt, der an seinen beiden Enden mit den Elektroden 20, 24 elektrisch verbunden ist. An der Elektrode 20 ist zu diesem Zweck eine Federzunge 36 vorgesehen, die in die Öffnung 34 hineinragt und den PTC-Baustein 35 gegen die obere Elektrode 24 drückt. Die Federkraft der Federzunge 36 ist dabei so eingestellt, daß einerseits für einen sicheren elektrischen Kontakt zu den beiden Elektroden 20, 24 gesorgt wird, andererseits der PTC-Baustein aber mechanisch nicht übermäßig belastet wird.

In Fig. 2 ist eine Draufsicht auf den Schalter aus Fig. 1 gezeigt, wo jetzt auch ein Serienwiderstand 38 schematisch angedeutet ist, der über eine Leiterbahn 39 mit dem festen Gegenkontakt 27 sowie über Leiterbahnen 40 und 41 mit den Lötpunkten 29 elektrisch verbunden ist. Der Serienwiderstand 38 ist ein üblicher Dickschichtwiderstand, der mittels bekannter und gut beherrschter Techniken auf der Keramikscheibe 26 angeordnet wird, wobei sich sein Widerstandswert nach Bedarf äußerst präzise einstellen läßt, wodurch der zum Schalten des Schalters 10 führende Betriebsstrom genau vorgewählt werden kann.

Ferner ist schematisch der PTC-Baustein 35 gezeigt, der zwischen den beiden Elektroden 20, 24 liegt, die in Fig. 2 gestrichelt als Verlängerungen der Außenanschlüsse 22 bzw. 23 zu sehen sind.

Zurückkehrend zu Fig. 1 ist noch zu bemerken, daß der an der Keramikscheibe 26 angeordnete Serienwiderstand 38 sowie der Parallelwiderstand 33 sowohl elektrisch als auch geometrisch zwischen der Elektrode 24 und dem Schaltwerk 11 bzw. zwischen den beiden Elektroden 20, 24 im Inneren des Gehäuses 12 angeordnet sind.

## Patentansprüche

1. Schalter mit einem ein temperaturabhängiges Schaltwerk (11) aufnehmenden Gehäuse (12), das ein erstes Gehäuseteil (15), an dessen innerem Boden (15a) eine mit einem ersten Außenanschluß (23) verbundene erste Elektrode (24) angeordnet ist, sowie ein das erste Gehäuseteil (15) verschließendes zweites Gehäuseteil (14) aufweist, das eine mit einem zweiten Außenanschluß (22) verbundene zweite Elektrode (20) umfaßt, wobei das Schaltwerk (11) in Abhängigkeit von seiner Temperatur eine elektrisch leitende Verbindung zwischen der ersten und der zweiten Elektrode (24, 20) herstellt, wobei in dem Gehäuse (12) geometrisch und elektrisch zwischen den beiden Elektroden (24, 20) ein Parallelwiderstand (33) angeordnet ist, und das erste Gehäuseteil (15) aus Isoliermaterial gefertigt ist, in dem die erste Elektrode (24) unverlierbar gehalten ist, und **dadurch gekennzeichnet daß** in dem ersten Gehäuseteil (15) eine durchgehende Öffnung (34) vorgesehen ist, die sich von der ersten zu der zweiten Elektrode (24, 20) erstreckt und einen PTC-Baustein (35) aufnimmt, der den Parallelwiderstand (33) darstellt.

2. Schalter nach Anspruch 1, **dadurch gekennzeichnet, daß** an einer (20) der beiden Elektroden (24, 20) eine Federzunge (36) vorgesehen ist, die den PTC-Baustein (35) gegen die andere Elektrode (24) drückt.

3. Schalter nach Anspruch 1 oder 2, **dadurch gekennzeichnet, daß** die erste Elektrode (24) in dem ersten Gehäuseteil (15) durch Vergießen oder Umspritzen bei der Herstellung des Gehäuseteiles (15) derart unverlierbar gehalten ist, daß sie integraler Bestandteil dieses Gehäuseteiles (15) ist.

4. Schalter nach Anspruch 3, **dadurch gekennzeichnet, daß** das zweite Gehäuseteil (14) ein elektrisch leitendes Bodenteil (14) ist, dessen innerer Boden als zweite Elektrode (20) wirkt.

5. Schalter nach einem der Ansprüche 1 bis 4, **dadurch gekennzeichnet, daß** das Schaltwerk (11) eine elektrisch leitende Federscheibe (18) umfaßt, die ein bewegliches Kontaktteil (17) trägt und gegen eine Bimetall-Schnappscheibe (19) arbeitet, die etwa mittig auf dem beweglichen Kontaktteil (17) sitzt, wobei sich die Federscheibe (18) mit ihrem Rand (21) an einer Elektrode (20) abstützt und das bewegliche Kontaktteil (17) gegen die andere Elektrode (24) drückt, wenn sich das Schaltwerk (11) unterhalb seiner Ansprechtemperatur befindet.

6. Schalter nach einem der Ansprüche 1 bis 5, **dadurch gekennzeichnet, daß** er einen Keramikträger (26) umfaßt, der auf das Schaltwerk (11) zu weisend an einer der beiden Elektroden (24, 20) angeordnet ist und einen Serienwiderstand (38) trägt, der einen Endes mit der Elektrode (24) und anderen Endes mit einem Gegenkontakt (27) für das Schaltwerk (11) verbunden ist.

7. Schalter nach Anspruch 6, **dadurch gekennzeichnet, daß** die erste Elektrode (24) eine auf das Schaltwerk (11) zuweisende Planfläche (25) aufweist, an der der Keramikträger (26) befestigt und mit der der Serienwiderstand (38) elektrisch verbunden ist.

8. Schalter nach Anspruch 6 oder 7, **dadurch gekennzeichnet, daß** der Keramikträger (26) zumindest ein vorzugsweise lasergelochtes Durchgangsloch (28, 29) aufweist, durch das hindurch er an die Elektrode (24) angelötet und der Serienwiderstand (34) elektrisch mit dieser verbunden wird.

## Claims

1. A switch having a housing (12) containing a temperature-dependent switching mechanism (11), said housing comprising a first housing part (15) at the inner base (15a) whereof a first electrode (24) is arranged that is connected with a first external terminal (23), as well as a second housing part (14) closing off said first housing part (15), said second housing part comprising a second electrode (20) connected with a second external terminal (22), whereby said switching mechanism (11) makes as a function of its temperature an electrically conductive connection between said first and second electrodes (24, 20), whereby within said housing (12) and geometrically and electrically between said two electrodes (24, 20) a parallel resistor (33) is arranged, the first housing part (15) being produced from insulating material in which the first electrode (24) is held in loss-proof fashion, **characterized in that** in the first housing part (15) a pass-through opening (34) is provided which extends from the first to the second electrode (24, 20) and contains a PTC module (35) that is the parallel resistor (33).

2. The switch of claim 1, **characterized in that** a spring tongue (36) is provided on one (20) of said two electrodes (24, 20), that presses the PTC module (35) against the other electrode (24).

3. The switch of claim 1 or claim 2, **characterized in that** the first electrode (24) is held in loss-proof fashion in the first housing part (15), by encapsulation or insert-molding during manufacture of the housing part (15) such that it is an integral constituent of this housing part (15).

4. The switch of claim 3, **characterized in that** the second housing part (14) is an electrically conductive base part (14) whose inner base acts as second electrode (20).

5. The switch of anyone of claims 1 through 4, **characterized in that** the switching mechanism (11) comprises an electrically conducting spring disk (15) which carries a movable contact element (17) and works against a bimetallic snap disk (19) that sits approximately centeredly on the movable contact element (17), the spring disk (18) being braced at its rim (21) against one electrode (20) and pressing the movable contact element (17) against the other electrode (24) when the switching mechanism (11) is below its response temperature.

6. The switch of anyone of claims 1 through 5, **characterized in that** it comprises a ceramic support (26) which is arranged, facing toward the switching mechanism (11), on one of the two electrodes (24, 20) and carries a series resistor (38) that at its one end is connected with electrode (24) and at its other end is connected to a counter contact (27) for the switching mechanism (11).

7. The switch of claim 6, **characterized in that** the first electrode (24) has a flat surface (25), facing toward the switching mechanism (11), on which the ceramic support (26) is attached and to which the series resistor (38) is electrically connected.

8. The switch of claim 6 or claim 7, **characterized in that** the ceramic support (26) has at least one through hole (28, 29) through which it is soldered onto the electrode (24) and the series resistor (34) is electrically connected to the later, the through hole being preferably laser-drilled.

## Revendications

1. Commutateur avec un boîtier (12) recevant un mécanisme de commutation sensible à la température (11) et comprenant une première partie de boîtier (15), sur le fond intérieur (15a) duquel est disposée une première électrode (24) reliée avec un premier raccord extérieur (23) ainsi qu'une deuxième partie de boîtier (14) fermant la première partie de boîtier (15) et qui comprend une deuxième électrode (20) reliée avec un deuxième raccord extérieur (22), le mécanisme de commutation (11) réalisant en fonction de sa température une liaison conductrice électrique entre la première électrode (24) et la deuxième électrode (20), une résistance parallèle (33) étant disposée dans le boîtier (12) de manière géométrique et électrique entre les deux électrodes (24, 20) et la première partie de boîtier (15) étant réalisée en matériau isolant, dans lequel la première électrode (24) est maintenue de façon imperdable, **caractérisé en ce que** dans la première partie de boîtier (15) est prévue une ouverture traversante (34) qui s'étend de la première électrode (24) à la deuxième électrode (20) et qui contient un bloc fonctionnel à coefficient positif de température (PTC) (35) qui représente la résistance parallèle (33).

2. Commutateur selon la revendication 1, **caractérisé en ce que** sur l'une (20) des deux électrodes (24, 20) est prévue une languette formant ressort (36) qui pousse le bloc fonctionnel à coefficient positif de température (PTC) (35) contre l'autre électrode (24).

3. Commutateur selon la revendication 1 ou 2, **caractérisé en ce qu'**à l'aide d'un moulage ou d'une injection circulaire lors de la fabrication de la partie de boîtier (15) la première électrode (24) est maintenue de telle façon de manière imperdable dans la première partie de boîtier (15) qu'elle est une partie constituante de cette partie de boîtier (15).

4. Commutateur selon la revendication 3, **caractérisé en ce que** la deuxième partie de boîtier (14) est une partie de fond (14) disposant d'une conductibilité électrique, dont le fond intérieur agit comme deuxième électrode (20).

5. Commutateur selon l'une quelconque des revendications 1 à 4, **caractérisé en ce que** le mécanisme de commutation (11) comprend une rondelle élastique disposant d'une conductibilité électrique (18) qui porte un élément de contact mobile (17) et qui agit contre un disque à déclic à bimétal (19) placé de manière approximativement centrée sur l'élément de contact mobile (17), alors que la rondelle élastique (18) s'appuie avec son bord (21) sur une électrode (20) et que l'élément de contact mobile (17) pousse contre l'autre électrode (24) lorsque le mécanisme de commutation (11) se trouve en dessous de sa température de réponse.

6. Commutateur selon l'une quelconque des revendications 1 à 5, **caractérisé en ce qu'**il comprend un support en céramique (26) qui est disposé sur l'une de deux électrodes (24, 20) en étant dirigé vers le mécanisme de commutation (11) et qui porte une résistance en série (38) laquelle est reliée d'un côté avec l'électrode (24) et de l'autre côté avec un contact opposé (27) pour le mécanisme de commutation (11).

7. Commutateur selon la revendication 6, **caractérisé en ce que** la première électrode (24) comprend une surface plane (25) dirigée vers le mécanisme de commutation (11), sur laquelle est fixé le support en céramique (26) et avec laquelle la résistance en série (38) est en contact électrique.

8. Commutateur selon la revendication 6 ou 7, **caractérisé en ce que** le support en céramique (26) comprend au moins un trou traversant (28, 29) réalisé de préférence au laser, à travers lequel il peut être soudé sur l'électrode (24) et à travers lequel la résistance en série (34) est mise en liaison électrique avec celle-ci.
